# FASCICULE DE BREVET EUROPEEN

(11) **EP 0 566 505 B1**
(45) Date de publication et mention de la délivrance du brevet: **20.03.1996**
(21) Numéro de dépôt: 93420155.9
(22) Date de dépôt: 13.04.1993
(51) Int. Cl.: H01R 13/639, H01R 39/60

(54) **Connecteur pour circuit d'allumage de moteur à combustion interne, à explosions et à allumage commandé**
Verbinder für Zündanlage von fremdgezündetem Explosions- und Verbrennungsmotor
Connector for ignition circuit of an internal combustion, explosion, spark ignited engine

(30) Priorité: 13.04.1992 FR 9204729
(43) Date de publication de la demande: 20.10.1993
(73) Titulaire: Société à Responsabilité Limitée L'ELECTRICFIL INDUSTRIE, F-69452 Lyon Cédex 03 (FR)
(72) Inventeur: Biton, Philippe, F-69300 Caluire (FR)
(74) Mandataire: Ropital-Bonvarlet, Claude

(56) Documents cités:
- DE-A- 3 609 475
- FR-A- 2 660 020
- US-A- 4 787 860
- US-A- 4 789 343
- US-A- 4 790 767

## Description

La présente invention est relative aux équipements d'allumage de moteurs thermiques à combustion interne et, plus particulièrement, elle vise l'allumage des moteurs à explosions, du type à allumage commandé équipant les véhicules automobiles. Il doit, toutefois, être considéré que l'objet de l'invention se rapporte, principalement, aux équipements d'allumage de moteurs thermiques et, en conséquence, l'invention peut être mise en oeuvre pour des moteurs destinés à équiper des appareillages fixes ou destinés à constituer une source d'énergie principale ou auxiliaire, par exemple, pour les bateaux.

Les moteurs du type ci-dessus comportent, pour chaque cylindre, une bougie d'allumage qui est reliée par un conducteur électrique à une source de production, du type bobine à induction.

La liaison est établie au moyen de cosses de connexion équipant les câbles électriques, destinées à être clipsées sur les bornes et sur lesquelles sont enfilés des capuchons en élastomère chargés de maintenir une bonne liaison électrique, ainsi qu'une connexion mécanique sûre tout en réduisant les pertes diélectriques.

L'évolution de la technologie d'allumage a conduit à réaliser des bobines à induction de forme unitaire, sur le dessus desquelles s'élèvent des tourelles de protection entourant des bornes. De telles bobines multisorties présentent certainement un intérêt de construction et un avantage fonctionnel, dans la mesure où elles permettent de supprimer les inconvénients des distributeurs traditionnels.

De telles bobines présentent, toutefois, un inconvénient en ce sens que les bornes devant être affectées à l'allumage des différents cylindres sont peu facilement ou difficilement identifiables, de sorte qu'un risque de mauvais raccordement ou permutation est à considérer au moment du montage des conducteurs reliant lesdites bornes aux différentes bougies d'allumage.

Dans un tel cas, des ratés d'allumage interviennent, étant donné que l'étincelle est produite, soit en avance, soit en retard par rapport au cycle du cylindre considéré.

Si au plan fonctionnel pur, de tels ratés ou défauts d'allumage peuvent être considérés comme insusceptibles de produire des dysfonctionnements particulièrement graves, il en va tout autrement lorsque les moteurs sont équipés d'un pot d'échappement du type catalytique. En effet, il est connu que des bouffées de gaz combustible non brûlé sont particulièrement néfastes à de tels pots, au point, si de telles conditions se répètent, de pouvoir provoquer leur destruction irrémédiable.

Pour tenter de supprimer ce risque de mauvais raccordement, la technique antérieure a proposé, notamment par le brevet **US-4 743 211**, d'adapter les différents conducteurs d'allumage des cylindres d'un même moteur dans un boîtier de raccordement. L'adaptation est effectuée de façon que les capuchons et/ou cosses de connexion se trouvent organisés selon une implantation exactement complémentaire à celle en plan des bornes de connexion de la bobine à induction.

Il est certainement à retenir qu'un tel connecteur permet un raccordement simultané sur les différentes bornes. Cependant, les moyens mis en oeuvre pour constituer un tel connecteur relèvent du simple assemblage, à l'intérieur d'un boîtier creux, des parties terminales des conducteurs équipées des capuchons et qui sont maintenues en place par un support ajouré emboîté dans le boîtier. De tels moyens n'assurent pas une immobilisation convenable dans le temps et ne fournissent aucune garantie de montage correct et de bon contact, dès lors que le boîtier ou corps creux a été emboîté sur les têtes multiples de la bobine.

La technique antérieure connaît une autre solution préconisée par FR-A-2 660 020 décrivant un connecteur constitué sous la forme d'un boîtier creux, ouvert sur le dessus, de façon à permettre l'implantation et l'immobilisation des parties terminales des différents conducteurs électriques dont les cosses de connexion coudées sont engagées dans des orifices du fond du boîtier. L'immobilisation des conducteurs est assurée par l'intermédiaire de pinces et par un remplissage ou enrobage en résine occupant le volume utile du boîtier, sauf une réserve sensiblement centrale dans laquelle le fond laisse subsister une fenêtre d'encliquetage d'une tige à déformation élastique s'élevant à partir du dessus de la bobine.

Le fond du boîtier est prolongé par des manchons rigides qui sont destinés à emboîter, lors du montage, les tourelles des bornes de la bobine, avec interposition de garnitures d'étanchéité destinées à assumer la fonction des capuchons traditionnels.

Il peut être considéré qu'une telle proposition fournit des moyens capables d'assurer plus précisément l'immobilisation des cosses de connexion des parties terminales des câbles, puisque de telles cosses sont préalablement introduites et immobilisées dans des orifices du fond du boîtier.

Toutefois, les moyens préconisés ne sont pas de nature à donner entière satisfaction, car la garniture en élastomère équipant chaque manchon est disposée à l'intérieur de ce dernier pour coopérer avec la périphérie de la tourelle correspondante.

Un risque de dégagement intempestif, non perceptible visuellement, est attaché à un tel montage, de sorte que la connexion électrique établie peut être imparfaite et ne plus fournir le caractère d'étanchéité normalement requis.

L'équipement de chaque manchon avec une garniture individuelle en élastomère qui est aisément détachable et perdable, en raison même de sa constitution et de son mode de simple emboîtement à l'intérieur du manchon, constitue un inconvénient majeur, car il peut être la source de deux problèmes fonctionnels. Tout d'abord, la connexion électrique peut être imparfaite si la garniture n'occupe plus la position qui lui est assignée. Par ailleurs, la connexion, bien que parfaite, peut s'avérer non satisfaisante, si le caractère d'étanchéité normalement requis n'est pas établi sûrement et durablement.

Un autre inconvénient encore devant être porté à une telle technologie réside dans l'absence de contrôle résultant d'un montage correct ou incorrect. En effet, à supposer que la tige de verrouillage, s'élevant à partir du dessus de la bobine, se trouve détériorée, cassée ou rompue, aucun indice ne fournit à l'opérateur un élément d'information le prévenant que le montage du connecteur, bien qu'effectué correctement, n'est pas assuré dans le temps par un verrouillage positif et que, dès lors, un risque de dégagement intempestif, par vibration ou analogue, peut intervenir.

La présente invention a pour objet de proposer des moyens nouveaux pour réaliser un connecteur pour circuit d'allumage de moteur à combustion interne, à explosions et à allumage commandé, un tel connecteur étant conçu pour éliminer les inconvénients ci-dessus et permettre une connexion simple, rapide, efficace, fiable et durable, quelles que soient les conditions d'utilisation du moteur, avec en plus fourniture à l'opérateur d'un témoin visuel de mise en place correcte, verrouillée ou non, du connecteur.

Un autre objet de l'invention est de proposer des moyens tels que le connecteur puisse être fabriqué sous une forme unitaire, par simple assemblage des pièces élémentaires suivant un cycle éventuellement automatique exempt de toute intervention manuelle.

Pour atteindre les objectifs ci-dessus, le connecteur pour circuit d'allumage est caractérisé en ce que :
- les manchons sont formés par le dessus du corps creux et sont aptes à recevoir et retenir par encliquetage chacun un capuchon équipant la partie terminale d'un conducteur et formant une jupe d'emboîtement d'une tourelle de la bobine,
- et les moyens de verrouillage comprennent :
   . un puits ouvert sur le dessus du corps creux,
   . deux languettes élastiques fournies à partir du dessus et bordant le puits et destinées à coopérer par encliquetage avec deux pattes complémentaires s'élevant à partir de la bobine,
   . une clé de verrouillage en forme d'épingle comportant deux branches déformables élastiquement et conformées pour conférer à la clé engagée dans le puits deux positions stables dans l'une desquelles ladite clé libère la faculté de déformation élastique des languettes et dans l'autre desquelles ladite clé verrouille, au contraire, les languettes dans les pattes respectivement.

Diverses autres caractéristiques ressortent de la description faite ci-dessous en référence aux dessins annexés qui montrent, à titre d'exemples non limitatifs, des formes de réalisation de l'objet de l'invention.

La **Fig. 1** est une perspective du connecteur conforme à l'invention.

La **Fig. 2** est une vue de dessus selon la **Fig. 1**.

La **Fig. 3** est une vue de dessous correspondant à la **Fig. 1**.

La **Fig. 4** est une coupe partielle prise selon la ligne IV-IV de la **Fig. 2**.

La **Fig. 5** est une coupe transversale, à plus grande échelle, prise selon la ligne V-V de la **Fig. 4**.

La **Fig. 6** est une coupe longitudinale prise, à plus grande échelle, selon la ligne VI-VI de la **Fig. 2**.

Les **Fig. 7** et **8** sont des vues latérales prises respectivement selon les lignes VII-VII et VIII-VIII de la **Fig. 6**.

La **Fig. 9** est une perspective montrant, à plus grande échelle, l'un des éléments constitutifs illustrés aux **Fig. 10** et **11**.

Les **Fig. 10** et **11** sont des coupes-élévations illustrant deux positions caractéristiques de mise en place de l'élément constitutif selon la **Fig. 9**.

La **Fig. 12** est une perspective partielle d'une variante de réalisation.

La **Fig. 13** est une coupe-élévation partielle mettant en évidence un avantage de la variante selon la **Fig. 12**.

La **Fig. 14** est une coupe transversale illustrant un développement de l'invention.

Selon les **Fig. 1** à **5**, le connecteur selon l'invention comprend un corps creux **1** composé d'un dessus **2** pourvu d'un bord périphérique **3** avec lequel il délimite un boîtier creux **4** ouvert sur le dessous. Le corps creux peut être réalisé en toute matière appropriée et, de préférence, par moulage en une matière plastique isolante, telle qu'en PBT chargée de fibres de verre.

Le bord **3** forme localement une sorte de râtelier **5** délimitant des encoches ou pinces **6** destinées à l'insertion des parties terminales **7a** de câbles ou conducteurs électriques **7**, de conception traditionnelle connue. Dans l'exemple illustré, le connecteur est prévu pour l'allumage d'un moteur du type à quatre cylindres et comporte, à cette fin, un râtelier **5** délimitant quatre encoches ou pinces **6** pour la réception de quatre câbles **7**. Un nombre différent peut éventuellement être retenu, par exemple pour une application à des moteurs à cinq ou six cylindres.

Le dessus **2** du connecteur comporte, à partir de sa face inférieure et dans le même sens que le bord **3**, des manchons **8** venus de moulage qui sont disposés pour présenter en plan, notamment comme cela apparaît à la **Fig. 3**, une implantation géométrique correspondant à celle de tourelles **9** s'élevant à partir du dessus d'une bobine à induction **10**. Une telle implantation peut être généralement choisie pour posséder une fonction dite de détrompage, de telle sorte qu'une seule orientation de montage en vis-à-vis se trouve déterminée.

Chaque manchon **8** affecte une forme tubulaire, cylindrique, comportant, dans la paroi périphérique **11**, une ouverture **12** dont la fonction apparaît dans ce qui suit. La paroi **11** est également réalisée pour délimiter des sortes de pétales **13** séparés par rapport à la face inférieure du dessus **2**, de manière à posséder une faculté de déformation élastique par flexion à proximité du bord extrême du manchon. Les différents pétales **13**, par exemple au nombre de trois dans la paroi **11**, sont pourvus, sur leur face interne et à proximité de leurs bords séparés du dessus, de rebords **14** qui sont alignés parallèlement au dessus **2**.

Chaque manchon **8** est destiné au montage par encliquetage d'un capuchon **15** en une matière souple, isolante et élastique équipant la partie terminale **7a** s'étendant à l'intérieur du boîtier constitué par le corps creux **1**. L'immobilisation de chaque partie terminale **7a** est assurée par l'intermédiaire d'encoches ou de pinces ou encore de griffes **16**, éventuellement à caractère déformable élastiquement, venues de moulage en saillie à partir du corps creux **1**, soit directement à partir du dessus **2**, soit à partir du bord **3**. Chaque capuchon **15** comporte une queue tubulaire **17** destinée à enserrer étroitement avec étanchéité la partie terminale **7a**. La queue **17** s'étend radialement par rapport à une jupe **18** entourant à distance un embout de centrage **19** à caractère tubulaire, au centre duquel fait saillie la branche de connexion **20** d'une cosse **21** équipant la partie terminale **7a** et noyée ou disposée à l'intérieur du capuchon **15**. La jupe **18** est réalisée de manière à pouvoir être emboîtée sur la tourelle **9** dans laquelle l'embout **19** est à même de pénétrer. L'embout **19** maintient un élément de connexion **22** réalisé en toute manière appropriée, par exemple sous la forme d'un ressort métallique, hélicoïdal, travaillant à la compression et destiné à coopérer avec un plot de contact **23** s'élevant à partir du fond de la tourelle **9**.

Le capuchon **15** comporte, à la base de la jupe **18** et dans la partie de raccordement de cette dernière à la queue **17**, une gorge **25** quasi périphérique qui est distante d'une surface plane de tête **26** d'une mesure **h** correspondant sensiblement à l'intervalle existant entre le plan des rebords **14** et la face interne du dessus **2**.

Chaque capuchon **15** équipant la partie terminale **7a** est monté dans le manchon correspondant par engagement axial avec orientation de la queue **17** dans l'ouverture **12**, de manière à faire pénétrer le capuchon pour que le plat de tête **26** soit amené en appui contre la face interne du dessus **2**, lorsque les rebords **14** sont engagés par encliquetage dans la gorge **25** de la jupe **18**. Dans cet état, la queue **17** est également immobilisée par insertion entre des pinces élastiques **16** saillant à partir du dessus **2**, de sorte qu'une immobilisation angulaire est réalisée simultanément à un maintien axial de chaque capuchon.

Le connecteur décrit ci-dessus constitue un ensemble unitaire pouvant être monté en usine pour constituer, avec les câbles **7** et les équipements de raccordement complémentaires aux bougies de cylindres, un faisceau adapté à chaque type de moteur.

Il est avantageux de conférer aux conducteurs **7** des longueurs également adaptées, de façon qu'un raccordement obligé ne puisse intervenir qu'entre le câble correspondant et la bougie du cylindre affecté.

Le montage de l'ensemble unitaire que constitue le connecteur permet d'assurer simultanément l'emboîtement des jupes **18** sur les différentes tourelles **9** avec centrage automatique par les embouts **19**, de sorte qu'une connexion électrique est établie de façon positive et assurée entre chaque plot **23** et chaque cosse **21** par l'intermédiaire de l'élément élastique **22**.

Ainsi que cela apparaît à la **Fig. 5**, un tel montage, établi simultanément pour chaque jupe, réalise une immobilisation mécanique convenable de la connexion électrique, ainsi qu'une étanchéité périphérique maintenant cette connexion à l'abri des infiltrations d'eau.

Selon une autre disposition de l'invention, le connecteur est pourvu de moyens de verrouillage mécanique qui sont conçus de manière à fournir une appréciation visuelle d'une simple position emboîtée ou d'une position emboîtée et verrouillée du connecteur sur la bobine à induction.

Les moyens de verrouillage comprennent, selon les **Fig. 6** à **8**, dans la partie sensiblement centrale du dessus **2** correspondant à l'implantation des manchons **8**, un puits de verrouillage **30** s'ouvrant dans le dessus **2** par une entrée **31**. Le puits **30** est délimité par deux languettes **32** déformables élastiquement, établies parallèlement l'une à l'autre et s'étendant à partir de la face interne du dessus **2** sur une longueur supérieure à la hauteur **H** du bord **3** et à la longueur des manchons **8** et des jupes **18**.

Les languettes **32** comportent, en bout et sur leur face externe, des saillies d'engagement **33** destinées à coopérer avec des dégagements **34** délimités par des pattes rigides **35** s'élevant à partir du dessus de la bobine **10**.

Les languettes **32** comportent, aussi, sur leurs faces internes en vis-à-vis et à proximité de leurs extrémités libres, des rampes de verrouillage **36** aboutissant à des talons de butée **36a**. Les faces internes des languettes élastiques **32** sont également pourvues, en vis-à-vis et à proximité du dessus **2**, de deux épaulements **37** constitués chacun par une rampe inclinée **38** prenant sensiblement naissance à partir du dessus **2** et aboutissant à une face abrupte **39**.

Le puits de verrouillage **30** est destiné à recevoir une clé de verrouillage **40** constituée, comme cela ressort de la **Fig. 9**, par une épingle en U dont les dimensions en section droite transversale correspondent à celles de l'entrée **31**. L'épingle comporte une âme **41** reliant, notamment par l'intermédiaire de pans inclinés **42**, deux branches **43** déformables élastiquement. Les branches **43** comprennent chacune sur leur face extérieure un double redan **44** délimitant en quelque sorte deux rainures ou crans **45a** et **45b**. Le cran **45a** est défini par deux surfaces en V **46** et **47**, alors que le cran **45b** est constitué par une surface inclinée **48** aboutissant à un bord de butée **49**. L'une des branches **43** est pourvue d'un retour de tête **50** dont la fonction apparaît dans ce qui suit.

La clé **40** est normalement engagée dans le puits de verrouillage **30** dans une position d'attente, telle qu'illustrée par la **Fig. 10**. Cette position d'attente stable, dite déverrouillée, est déterminée par l'engagement des épaulements **37** dans le cran **45a** avec butée à l'extraction de l'épingle par la coopération des faces **39** et des bords **49**. Dans cette position, les pans **42** se trouvent situés à distance des rampes **36**, alors que simultanément le retour de tête **50** fait saillie extérieurement au dessus **2** pour constituer un témoin visuel.

Lors de la mise en place du connecteur, les jupes **18** sont simultanément emboîtées sur les tourelles **9** et les parties terminales des languettes **32** sont engagées entre les pattes rigides **35**. La flexion nécessaire à cet engagement est autorisée par le retrait de l'épingle dont les pans **42** sont éloignés des rampes **36**. En fin d'emboîtement, les saillies **33** pénètrent dans les dégagements **34** et confèrent une position d'attente et de maintien temporaire permettant, le cas échéant, un dégagement rapide, dans le cas d'une vérification nécessaire.

Cette position d'engagement temporaire, dite déverrouillée, est illustrée par la **Fig. 10**.

Lorsqu'il convient d'immobiliser le connecteur dans une position de connexion verrouillée, après emboîtement et montage comme dit ci-dessus, il suffit d'exercer sur le retour de tête **50** une pression dans le sens de la flèche **f₁** pour provoquer, par flexion élastique des branches **43**, le passage des redans **44** par rapport aux épaulements **37** et l'engagement de ces derniers dans les crans supérieurs **45b**, comme cela est illustré par la **Fig. 11**. La longueur des branches **43** est choisie de telle manière pour que dans cette position, les méplats **42** viennent agir sur les rampes **36** pour empêcher toute flexion de retour des languettes **32** dont les saillies de verrouillage **33** sont immobilisées à l'intérieur des dégagements **34**. Dans cette position, l'âme **41** vient en appui sur les talons de butée **36a** et définit un arrêt plaçant le retour de tête **50** dans une position stable correspondant sensiblement à un alignement avec le dessus **2**.

Dans cette position, la clé **40** est complètement engagée à l'intérieur du puits **30** et fournit à l'opérateur, par simple appréciation visuelle, une certitude de montage correct et de connexion dûment établie entre les différentes tourelles et les capuchons qui leur correspondent.

Dans le cas où il est nécessaire de provoquer le dégagement du connecteur, il suffit d'engager un outil approprié sous le retour de tête **50** par l'entrée **31** pour soumettre la clé **40** à un effort de traction permettant, par la flexion des branches **43**, de faire passer les doubles redans **44** dans la position illustrée par la **Fig. 10** dans laquelle les languettes élastiques **32** peuvent alors être soumises à une flexion autorisant la sortie des saillies **33** par rapport aux dégagements **34**. Pour faciliter cette opération, il peut être prévu de munir le retour de tête d'un anneau de traction ou analogue solidaire du retour de tête **50**.

La **Fig. 12** montre en perspective une variante qui consiste à munir la face inférieure du dessus **2** et, par exemple selon une direction parallèle aux languettes **32**, d'une barrette **51** s'étendant entre deux manchons **8**. La partie terminale de la barrette **51** est découpée par une encoche **52** destinée à emboîter un épaulement **53** de la patte **35** dans la position emboîtée verrouillée du connecteur. Selon cette variante, la seconde patte **35** est conformée pour comporter, à partir de son épaulement **53**, un prolongement **54** qui constitue une butée d'engagement pour la barrette **51**, dans le cas où le connecteur est présenté de façon inadaptée, par exemple avec un retournement de 180° dans son plan.

La barrette **51**, l'encoche **52**, l'épaulement **53** et la prolongement **54** forment des moyens de détrompage interdisant toute inversion du sens de montage et s'opposant ainsi à un risque de permutation de raccordement entre les bornes et les conducteurs, comme cela est illustré par la **Fig. 13**.

Il doit être considéré que les moyens de verrouillage décrits ci-dessus pourraient être inversés sans sortir de la fonction assumée. Ainsi, les languettes **32** pourraient s'élever du dessus de la bobine **10** pour coopérer avec des pattes rigides **35** formées par le dessus **2** en bordure du puits **30** à même de recevoir la clé **40**.

La **Fig. 14** montre un développement de l'invention consistant à monter un profilé **55** sur le ratelier **5**, de manière à fermer les encoches **6**. Le profilé **55** peut, par exemple, être verrouillé par des branches d'encliquetage **56** dans des trous débouchants **57** qui sont ménagés dans le dessus **2**.

## Revendications

1. Connecteur pour circuit d'allumage de moteur à combustion interne, à explosions et à allumage commandé, du type comprenant, pour le raccordement entre les conducteurs (**7**) et les sorties d'une bobine à induction (**10**), un corps creux (**1**) dans lequel sont maintenues les parties terminales (**7a**) des conducteurs qui font saillie par des cosses à ressort (**20**) à l'intérieur de manchons de connexion (**8**) destinés à emboîter des tourelles (**9**) formées par la bobine pour entourer des bornes de contact (**23**), ledit corps creux comportant des moyens de verrouillage aptes à coopérer avec des moyens complémentaires portés par la bobine, après emboîtement des manchons sur les tourelles,
caractérisé en ce que :
- les manchons (**8**) sont formés par le dessus (**2**) du corps creux (**1**) et sont aptes à recevoir et retenir par encliquetage chacun un capuchon (**15**) équipant la partie terminale (**7a**) d'un conducteur et formant une jupe (**18**) d'emboîtement d'une tourelle (**9**) de la bobine (**10**),
- et les moyens de verrouillage comprennent :
. un puits (**30**) ouvert sur le dessus du corps creux,
. deux languettes élastiques (**32**) fournies à partir du dessus et bordant le puits et destinées à coopérer par encliquetage avec deux pattes complémentaires (**35**) s'élevant à partir de la bobine,
. une clé de verrouillage (**40**) en forme d'épingle comportant deux branches déformables élastiquement et conformées pour conférer à la clé engagée dans le puits deux positions stables dans l'une desquelles ladite clé libère la faculté de déformation élastique des languettes et dans l'autre desquelles ladite clé verrouille, au contraire, les languettes dans les pattes respectivement.

2. Connecteur selon la revendication 1, caractérisé en ce que les languettes (**32**) font saillie à partir du dessus dans la même direction que les manchons et en ce que les pattes (**35**) s'élèvent à partir du dessus de la bobine.

3. Connecteur selon la revendication 1, caractérisé en ce que les languettes (**32**) s'élèvent à partir du dessus de la bobine et les pattes (**35**) s'étendent à partir du corps creux en bordure du puits.

4. Connecteur selon la revendication 1 ou 2, caractérisé en ce que les manchons (**8**) et les languettes (**32**) du puits font saillie à partir du dessus (**2**) d'une mesure supérieure à la hauteur (**H**) d'un bord périphérique (**3**) formé par le dessus et qui délimite localement un ratelier (**5**) d'encliquetage élastique des parties terminales (**7a**) des conducteurs.

5. Connecteur selon la revendication 1 ou 2, caractérisé en ce que les manchons (**8**) sont de forme générale cylindrique et comportent chacun une paroi (**11**) ouverte délimitant des pétales (**13**) élastiques pourvus de rebords internes (**14**) alignés engageant une gorge (**25**) ménagée sur la quasi périphérie du capuchon (**15**).

6. Connecteur selon la revendication 1 ou 3, caractérisé en ce que chaque capuchon (**15**) est réalisé en une matière isolante, souple et élastique et entoure la partie terminale (**7a**) du conducteur par une queue radiale (**17**) engagée dans l'ouverture (**12**) de paroi (**11**) du manchon et forme une jupe d'emboîtement (**18**) s'élevant sensiblement à partir de la gorge et entourant un embout (**19**) dans lequel fait saillie une cosse (**21**) associée à un ressort de contact (**22**) équipant l'extrémité de la partie terminale (**7a**).

7. Connecteur selon la revendication 1, 2 ou 3, caractérisé en ce que les languettes (**32**) sont parallèles entre elles et comportent :
- en bout et sur leurs faces externes, des saillies (**33**) aptes à coopérer avec des dégagements en retrait (**34**) offerts par les pattes (**35**),
- et sur les faces internes en regard, d'une part, des épaulements (**37**) d'immobilisation de la clé (**40**) dans les deux positions de cette dernière et, d'autre part, des rampes de blocage (**36**) aptes à coopérer avec la clé dans la position de verrouillage de cette dernière.

8. Connecteur selon la revendication 1 ou 7, caractérisé en ce que la clé est constituée par une épingle en U comportant une âme (**41**) apte à coopérer avec les rampes (**36**) et deux branches élastiques (**43**) formant chacune un double redan extérieur (**44**) de coopération avec l'épaulement (**37**) d'immobilisation correspondant.

9. Connecteur selon la revendication 8, caractérisé en ce que la clé (**40**) comporte les doubles redans (**44**) qui sont formés pour définir une première position stable, dite déverrouillée, dans laquelle la clé fait saillie hors du dessus, alors que l'âme (**41**) est éloignée des rampes de blocage (**36**) des languettes et une seconde position stable, dite verrouillée, dans laquelle la clé affleure sensiblement le dessus, alors que l'âme coopère avec les rampes.

10. Connecteur selon l'une des revendications 7 à 9, caractérisé en ce que les rampes (**36**) sont pourvues de talons de butée (**36a**) délimitant positivement la position verrouillée de la clé.

11. Connecteur selon l'une des revendications 1, 8 ou 9, caractérisé en ce que la clé (**40**) comporte une branche (**43**) prolongée par un retour de tête (**50**) apte à fermer partiellement l'entrée (**31**) du puits en position verrouillée de la clé et à faire saillie par rapport au dessus pour constituer un témoin visuel de la position déverrouillée.

12. Connecteur selon la revendication 11, caractérisé en ce que le retour de tête (**50**) est prolongé par un organe de préhension et de traction.

13. Connecteur selon la revendication 4, caractérisé en ce que le ratelier (**5**) délimite pour les conducteurs des entrées ouvertes (**6**) qui sont fermées, après mise en place desdits conducteurs (**7**), par un profilé encliqueté (**55**).

14. Connecteur selon la revendication 1, caractérisé en ce que des moyens de détrompage sont interposés entre le dessus et la bobine.

15. Connecteur selon la revendication 14, caractérisé en ce que les moyens de détrompage comprennent une barrette (**51**) possédant une partie encochée (**52**) apte à emboîter l'épaulement (**53**) de l'une des pattes (**35**) dont l'autre est pourvue d'un prolongement (**54**) s'opposant à l'engagement de la barrette.

## Patentansprüche

1. Verbinder für Zündanlage von Verbrennungsmotoren, Explosionsmotoren mit Fremdzündung, der für den Anschluß zwischen den Leitern (7) und den Ausgängen einer Induktionsspule (10) aus einem Hohlkörper (1) besteht, in dem die Endabschnitte (7a) der Leiter gehalten werden, die durch Federkabelschuhe (20) ins Innere von Verbindungsmuffen (8) hineinragen, die dazu vorgesehen sind, auf Drehhalterungen (9) aufgesteckt zu werden, die von der Spule gebildet werden, um Kontaktklemmen (23) zu umgeben, wobei der genannte Hohlkörper Verriegelungsmittel aufweist, die geeignet sind, nach dem Aufstecken der Muffen auf die Drehhalterungen mit komplementären Mitteln an der Spule zusammenzuwirken,
dadurch gekennzeichnet, daß
- die Muffen (8) von dem oberen Teil (2) des Hohlkörpers (1) gebildet werden und geeignet sind, jeweils eine Kappe (15) aufzunehmen und durch Einschnappen festzuhalten, mit der der Endabschnitt (7a) eines Leiters bestückt ist und die einen Mantel (18) zum Einstecken einer Drehhalterung (9) der Spule (10) bildet,
- und daß die Verriegelungsmittel umfassen:
- einen Schacht (30), der zum oberen Teil des Hohlkörpers hin offen ist,
- zwei federnde Zungen (32), die sich von dem oberen Teil aus erstrecken, die Schächte einfassen und dazu vorgesehen sind, durch Einschnappen mit zwei komplementären, von der Spule aus nach oben verlaufenden Haltepratzen (35) zusammenzuwirken,
- einen Verriegelungsachlüssel (40) in der Form einer Nadel, der aus zwei elastisch verformbaren Schenkeln besteht, die so geformt sind, daß sie dem in dem Schacht eingesetzten Schlüssel zwei stabile Positionen ermöglichen, in deren ersterer der genannte Schlüssel die Möglichkeit der elastischen Verformung der Zungen freigibt, und in deren anderer der genannte Schlüssel die Zungen dagegen in den Haltepratzen verriegelt.

2. Verbinder nach Anspruch 1,
dadurch gekennzeichnet, daß die Zungen (32) sich von dem oberen Teil aus in der gleichen Richtung erstrecken wie die Muffen, und daß die Haltepratzen (35) sich von dem oberen Teil der Spule aus nach oben erstrecken.

3. Verbinder nach Anspruch 1,
dadurch gekennzeichnet, daß die Zungen (32) sich von dem oberen Teil der Spule aus nach oben erstrecken und die Haltepratzen (35) sich von dem Hohlkörper aus als Einfassung des Schachts erstrecken.

4. Verbinder nach Anspruch 1 oder 2,
dadurch gekennzeichnet, daß die Muffen (8) und die Zungen (32) des Schachts von dem oberen Teil (2) aus um ein Maß hervorstehen, das größer ist als die Höhe (H) eines Außenrandes (3), den der obere Teil bildet und der an bestimmten Stellen ein Gatter (5) für das federnde Einschnappen der Endabschnitte (7a) der Leiter umgrenzt.

5. Verbinder nach Anspruch 1 oder 2,
dadurch gekennzeichnet, daß die Muffen (8) allgemein zylindrisch geformt sind und jeweils eine offene Wand (11) aufweisen, die elastische Blätter (13) umgrenzen, die mit ausgerichteten Innenwülsten (14) versehen sind, die in eine an der Quasi-Außenlinie der Kappe (15) ausgeführte Auskehlung (25) eingreift.

6. Verbinder nach Anspruch 1 oder 3,
dadurch gekennzeichnet, daß jede Kappe (15) aus einem isolierenden, weichen und federnden Material ausgeführt ist und den Endabschnitt (7a) des Leiters mit einem radialen Endstück (17) umschließt, der in die Öffnung (12) der Wand 811) der Muffe eingreift und einen Aufsteckmantel (18) bildet, der sich im wesentlichen von der Auskehlung weg erstreckt und ein Steckende (19) umschließt, in den ein mit einer Kontaktfeder (22) verbundener Schuh (21) hineinragt, der auf dem Ende des Endabschnitts (7a) sitzt.

7. Verbinder nach Anspruch 1, 2 oder 3,
dadurch gekennzeichnet, daß die Zungen (32) parallel zueinander verlaufen und
- am Ende und an ihren Außenseiten Vorsprünge (33) aufweisen, die geeignet sind, mit Rücksprüngen (34) an den Haltepratzen (35) zusammenzuwirken,
- sowie an den gegenüberliegenden Innenseiten auf der einen Seite Absätze (37) zum Arretieren des Schlüssels (40) in dessen beiden Positionen und auf der anderen Seite Blockierrampen (36), die geeignet sind, mit dem Schlüssel in dessen Verriegelungsposition zusammenzuwirken, aufweisen.

8. Verbinder nach Anspruch 1 oder 7,
dadurch gekennzeichnet, daß der Schlüssel aus einer U-förmigen Nadel besteht, die einen Steg (41) aufweist, der geeignet ist, mit den Rampen (36) zusammenzuwirken, sowie zwei elastische Schenkel (43) aufweist, die jeweils eine doppelte äußere Schrägstufe (44) zur Zusammenwirkung mit dem entsprechenden Arretierungsabsatz (37) bilden.

9. Verbinder nach Anspruch 8,
dadurch gekennzeichnet, daß der Schlüssel (40) die doppelten Schrägstufen (44) aufweist, die so geformt sind, daß sie eine erste stabile Stellung, die entriegelte Stellung, bestimmen, in der der Schlüssel über den oberen Teil herausragt, während sich der Steg (41) von den Blockierrampen (36) der Zungen in Abstand befindet, und eine zweite stabile Stellung, die verriegelte Stellung, bestimmen, in der der Schlüssel im wesentlichen mit dem oberen Teil fluchtet, während der Steg mit den Rampen zusammenwirkt.

10. Verbinder nach einem der Ansprüche 7 bis 9,
dadurch gekennzeichnet, daß die Rampen (36) mit Anschlagabsätzen (36a) versehen sind, die die verriegelte Stellung des Schlüssels positiv abgrenzen.

11. Verbinder nach einem der Ansprüche 1, 8 oder 9,
dadurch gekennzeichnet, daß der Schlüssel (40) einen Schenkel (43) aufweist, der durch eine umgebogene Spitze (50) fortgesetzt wird, die geeignet ist, den Eingang (31) des Schachts in verriegelter Stellung des Schlüssels teilweise zu schließen und über den oberen Teil hinauszuragen, um eine optische Anzeige für die entriegelte Stellung zu bieten.

12. Verbinder nach Anspruch 11,
dadurch gekennzeichnet, daß die umgebogene Spitze (50) durch ein Greif- und Zugorgan verlängert wird.

13. Verbinder nach Anspruch 4,
dadurch gekennzeichnet, daß das Gatter (5) für die Leiter offene Eingänge (6) umgrenzt, die nach Einsetzen der genannten Leiter (7) durch ein eingerastetes Profilteil (55) verschlossen werden.

14. Verbinder nach Anspruch 1,
dadurch gekennzeichnet, daß Unverwechselbarkeitsmittel zwischen dem oberen Teil und der Spule angeordnet sind.

15. Verbinder nach Anspruch 14,
dadurch gekennzeichnet, daß die Unverwechselbarkeitsmittel aus einem Stab (51) mit einem zurückspringenden Abschnitt (52) bestehen, der geeignet ist, sich mit dem Absatz (53) einer der Haltepratzen (35) ineinanderzufügen, wobei die andere mit einer Verlängerung (54) versehen ist, die den Eingriff des Stabes verhindert.

## Claims

1. Connector for the ignition circuit of an internal combustion, spark-ignited engine, of the type comprising, for the connection between the conductors (7) and the output of a spark coil (10), a hollow body (1) in which are held the terminal parts (7a) of the conductors projecting via spring lugs (20) inside connection sockets (8) adapted to fit over turrets (9) formed by the coil for surrounding contact terminals (23), said hollow body comprising locking means capable of cooperating with complementary means provided on the coil, once the turrets have been fitted in the sockets,
characterized in that :
- the sockets (8) are formed by the top part (2) of the hollow body (1) and each one can receive and retain by snap-engagement a hood (15) provided on the terminal part (7a) of a conductor and forming a skirt (18) for engagement with a turret (9) of the coil (10), and
- the locking means comprising :
. a well (30) opening out on the top part of the hollow body,
. two elastic tabs (32) provided from the top part and bordering the well and adapted to cooperate by snap-engagement with two complementary brackets (35) rising from the coil,
. a pin-shaped locking key (40) comprising two elastically deformable branches which are so shaped as to confer to the key engaged in the well, two stable positions, in one of which said key releases the possibility of elastic deformation of the tabs, while in the other, said key, on the contrary, respectively locks the tabs in position in the brackets.

2. Connector according to claim 1, characterized in that the tabs (32) project from the top into the same direction as the sockets and in that the brackets (35) rise from the top of the coil.

3. Connector according to claim 1, characterized in that the tabs (32) rise from the top of the coil and the brackets (35) extend from the hollow body along the edge of the well.

4. Connector according to claim 1 or 2, characterized in that the sockets (8) and the tabs (32) of the well project from the top (2) over a distance which is greater than the height (H) of a peripheral edge (3) formed by the top and which defines locally a rack (5) for elastically engaging the terminal parts (7a) of the conductors.

5. Connector according to claim 1 or 2, characterized in that the sockets (8) are of cylindrical general shape, each one comprising an open wall (11) defining elastic lobes (13) provided with aligned inner flanges (14) engaging a groove (25) provided on nearly the whole periphery of the hood (15).

6. Connector according to claim 1 or 3, characterized in that each hood (15) is made from a flexible and elastic insulating material and surrounds the terminal part (7a) of the conductor by a radial tail (17) engaged in the opening (12) of the wall (11) of the bracket and forms an engagement skirt (18) which rises substantially from the groove and surrounds an endpiece (19) in which projects a lug (21) operationally coupled to a contact spring (22) fitted on the end of the terminal part (7a).

7. Connector according to claim 1, 2 or 3, characterized in that the tabs (32) are parallel together and comprise :
- at their ends and on their external faces, projections (33) capable of cooperating with set-back clearances (34) provided in the brackets (35), and
- on the internal faces in facing relationship, on the one hand, shoulders (37) immobilizing the key (40) in the two positions thereof and, on the other hand, locking ramps (36) capable of cooperating with the key in the locking position thereof.

8. Connector according to claim 1 or 7, characterized in that the key is constituted by a U-shaped pin comprising a core (41) capable of cooperating with the ramps (36) and two elastic branches (43) forming each one a double external step (44) for cooperation with the shoulder (37).

9. Connector according to claim 8, characterized in that the key (40) comprises double steps (44) which are formed so as to define a first stable position, called unlocked position, in which the key projects from the top, while the core (41) is remote from the locking ramps (36) and a second stable position, called locked position, in which the key is substantially level with the top, whereas the core cooperates with the ramps.

10. Connector according to one of claims 7 to 9, characterized in that the ramps (36) are provided with abutment heels (36a) which positively define the locked position of the key.

11. Connector according to one of claims 1, 8 or 9, characterized in that the key (40) comprises a branch (43) extended by a traverse headpiece (50) adapted to partly close the inlet (31) to the well while the key is in locked position and to project from the top in order to constitute a visual indicator of the unlocked position.

12. Connector according to claim 11, characterized in that the traverse headpiece (50) is extended by a gripping and pulling member.

13. Connector according to claim 4, characterized in that the rack (5) defines open inlets (6) for the conductors, which inlets are closed, once the conductors (7) are fitted in, by a snap-engaged section piece (55).

14. Connector according to claim 1, characterized in that polarizing means are interposed between the top and the coil.

15. Connector according to claim 14, characterized in that the polarizing means comprise a bar (51) which has a notched portion (52) adapted to engage the shoulder (53) of one of the tabs (35), the other tab being provided with an extension (54) which prevents the engagement of the bar.
